# EUROPÄISCHE PATENTSCHRIFT

(11) **EP 1 910 662 B1**
(45) Veröffentlichungstag und Bekanntmachung des Hinweises auf die Patenterteilung: **17.03.2010**
(21) Anmeldenummer: 06752589.9
(22) Anmeldetag: 30.06.2006
(51) Int. Cl.: F02M 27/04, F02M 27/08

(54) **DURCHFLUSSKAMMER FÜR EINEN AUFBEREITER FÜR FLÜSSIGKEITEN SOWIE AUFBEREITER**
FLOW CHAMBER FOR A PROCESSOR FOR LIQUIDS AND CORRESPONDING PROCESSOR
CHAMBRE DE PASSAGE POUR UN DISPOSITIF DE TRAITEMENT DE LIQUIDES ET DISPOSITIF DE TRAITEMENT

(30) Priorität: 07.07.2005 AT 11542005
(43) Veröffentlichungstag der Anmeldung: 16.04.2008
(73) Patentinhaber: Eco-Spin Kraftstofftechnik GmbH, 4400 Steyr (AT)
(72) Erfinder: MÜNZING, Jürgen, H., A-2640 Gloggnitz (AT)
(74) Vertreter: Matschnig, Franz
(86) Internationale Anmeldenummer: PCT/AT2006/000279
(87) Internationale Veröffentlichungsnummer: WO 2007/006063

(56) Entgegenhaltungen:
- DE-A1- 2 505 801
- DE-A1- 3 429 259

## Beschreibung

Die Erfindung betrifft eine Durchflusskammer für einen Aufbereiter für Flüssigkeiten, wobei die Durchflusskammer eine oder mehrere Eintrittsöffnungen zum Einströmen der Flüssigkeit in die Durchflusskammer aufweist, die Durchflusskammer zumindest eine Ausströmöffnung aufweist, in der Durchflusskammer zumindest ein Einsatz vorgesehen ist, welcher in einem Ruhezustand die Ausströmöffnungen dichtend verschließt, wobei der zumindest eine Einsatz in der Durchflusskammer gegen eine Rückstellkraft verschiebbar ist, und wobei durch ein Verschieben des Einsatzes durch den Strömungsdruck der Flüssigkeit eine oder mehrere der Ausströmöffnungen zumindest teilweise geöffnet werden, wobei bei einem Durchströmen der Durchflusskammer der zumindest eine Einsatz zu einer Hin- und Herbewegung veranlasst wird.

Weiters betrifft die Erfindung einen Aufbereiter mit einer solchen Durchflusskammer.

Mit solchen bekannten Aufbereitern kann eine sehr gute aufbereitende Wirkung auf durchströmende Flüssigkeiten, wie z.B. Wasser aber insbesondere Kraftstoffe (Benzin, Diesel) erzielt werden. Allerdings wird, um eine gute aufbereitende Wirkung zu erzielen, in Kauf genommen, dass die Durchflusskammern einen relativ komplizierten Aufbau und eine vergleichsweise aufwändig herzustellende Konstruktion aufweisen.

Die DE 25 05 801 A1 zeigt einen Aufbereiter mit einer eingangs erwähnte Durchflusskarnmer zum Konditionieren von Flüssigkeiten. Die hier vorgestellte Kammer weist einen einfachen Aufbau auf, und hat eine gute aufbereitende Wirkung, da bei einem Durchströmen der Durchflusskammer der zumindest eine Einsatz zu einer Hin- und Herbewegung veranlasst wird.

Durch dieses "Pulsieren" des Einsatzes parallel zu - in und entgegen - der Einströmrichtung wird eine besonders gute Aufbereitung der durch die Kammer durchströmenden Flüssigkeit erreicht.

Es ist eine Aufgabe der Erfindung, auf konstruktiv besonders einfache Art und Weise eine auf den Einsatz wirkende Rückstellkraft zu erzeugen.

Diese Aufgabe wird mit einer eingangs erwähnten Durchflusskammer dadurch gelöst, dass erfindungsgemäß der zumindest eine Einsatz magnetisierbar oder magnetisch ist und sich in einem Magnetfeld befindet, welches eine gegen die Einströmrichtung der Flüssigkeit wirkende Rückstellkraft auf den Einsatz erzeugt.

Zusätzlich wird bei einer solchen Realisierung der Erfindung noch eine Verstärkung der aufbereitenden Wirkung durch das von dem Einsatz auf die vorbeiströmende Flüssigkeit wirkende Magnetfeld erzielt, da die Molekularstruktur paramagnetischer Stoffe (wie z.B. Benzol) durch magnetische (Wechsel-)Felder beeinflussbar ist.

Optimieren lässt sich die aufbereitende Wirkung, wenn die Frequenz der Hin- und Herbewegung des Einsatzes einstellbar ist. Zum Einstellen der Frequenz der Hin- und Herbewegung des Einsatzes sind Einstellmittel vorgesehen, die beispielsweise mechanisch auf den Einsatz wirken oder elektrische Einstellmittel (z.B. Eisenkern mit Spule), die magnetisch mit dem Einsatz zusammenwirken, wie dies später noch eingehend erläutert wird.

Die Einstellung der Frequenz kann dabei einmal fix vorgenommen werden, z.B. beim Einbau des Aufbereiters in ein Fahrzeug. Optimal ist es, wenn die Einstellung auch im Betrieb vorgenommen werden kann, da dann eine ständige Anpassung der Wirkung des Aufbereiters über die Frequenz des Einsatzes an die aktuellen Bedingungen möglich ist.

Für eine Einstellung im laufenden Betrieb eignet sich natürlich eine elektrische/magnetische Lösung am besten.

Das Pulsieren kann prinzipiell auf unterschiedliche Art und Weise erreicht werden. Besonders einfach, genau und zielgerichtet lässt sich ein Pulsieren erreichen, wenn die Rückstellkraft und/oder der Strömungsdruck der Flüssigkeit derart eingestellt oder einstellbar ist/sind, dass der zumindest eine Einsatz in der Durchflusskammer zu einer Hin- und Herbewegung veranlasst wird.

Durch das "Pulsieren" des Einsatzes werden Wirbelströme in den paramagnetischen Inhaltstoffen des Kraftstoffes induziert.

Die Stabilität und/oder Lagerfähigkeit der Flüssigkeit,. insbesondere von Brennstoff/Kraftstoff wird dadurch wesentlich verbessert.

In diesem Zusammenhang ist es dann weiters noch günstig, wenn auch die Kammer zumindest teilweise aus einem paramagnetischen Werkstoff gebildet ist.

Mit der Erfindung können Verbrauchseinsparungen und Schadstoffreduzierungen beim Verbrennungsvorgang flüssiger Brennstoffe/Kraftstoffe (zum Beispiel bei Motoren, Turbinen sowie Heizsystemen etc. bewirkt werden.

Grundsätzlich kann die Einstellung der relevanten Größen dergestalt erfolgen, dass sich eine relativ ungleichmäßige Bewegung des Einsatzes ergibt.

Allerdings hat sich herausgestellt, dass es für eine gute aufbereitende Wirkung von Vorteil sein kann, wenn die Rückstellkraft und/oder der Strömungsdruck der Flüssigkeit derart eingestellt wird/ist/sind, dass die Hin- und Herbewegung des Einsatzes mit einer im Wesentlichen festen Frequenz erfolgt.

Je nach Einsatzgebiet können unterschiedliche Frequenzen gewählt werden, wobei Versuche derzeit allerdings darauf hinweisen, dass Frequenzen im Bereich von 5 -10 Hz anzustreben sind. Eine optimal angepasste Frequenz lässt sich z.B. dadurch erreichen, dass diese über eine Steuereinrichtung basierend auf dem Verhältnis von Flüssigkeitsdruck und Flüssigkeitsmenge geregelt wird.

Optimal lässt sich dabei das Pulsieren über einen weiten Bereich einstellen, wenn die Rückstellkraft und der Strömungsdruck der Flüssigkeit gemeinsam eingestellt werden.

Noch besser kann die Anpassung erfolgen, wenn alternativ oder zusätzlich die Rückstellkraft und/oder der Strömungsdruck der Flüssigkeit während des Betriebes variabel sind.

Dadurch wird eine Anpassung während des Betriebes und somit eine ständige Optimierung der aufbereitenden Wirkung möglich.

Es kann vorgesehen sein, dass die Rückstellkraft und der Strömungsdruck der Flüssigkeit völlig unabhängig voneinander eingestellt werden können.

Oftmals ist es aber für eine einfache und optimale Einstellung zweckmäßig, wenn die Rückstellkraft und/oder der Strömungsdruck der Flüssigkeit in Abhängigkeit voneinander eingestellt werden bzw. einstellbar sind.

Auf einfache Art und Weise kann das Pulsieren des Einsatzes und somit die aufbereitende Wirkung durch geometrische Maßnahmen noch verstärkt bzw. beeinflusst werden, wenn der maximale Ausströmquerschnitt, welcher durch die Summe aller maximalen Ausströmquerschnitte gebildet ist, größer ist als der Gesamt-Einlassquerschnitt.

Diese geometrischen Maßnahmen sind prinzipiell aber auch für sich alleine genommen ausreichend um eine Pulsation des Einsatzes zu erreichen.

Durch den entstehenden Differenzdruck Einlass/Auslass kommt es zum einen zu einer früheren Ausgasung des Kraftstoffes und zum anderen zu einer (Verstärkung der) Pulsation des Einsatzes. Bereits ab einem Differenzdruck von 10 Millibar entstehen feine Gasbläschen im Kraftstoff, die zu einer besseren Aufbereitung der Flüssigkeit führen. Durch die Gasbläschenbildung wird eine wesentlich größere Eindringtiefe in den Brennraum erreicht, was wiederum zu einem besseren Abbrand (Reaktionsgeschwindigkeit und Brenndauer) führt.

Zweckmäßig ist es, wenn die zumindest eine Ausströmöffnung seitlich an der Manteloberfläche der Kammer angeordnet ist.

Bei einer konstruktiv einfachen und kostengünstigen Realisierung ist vorgesehen, dass das Magnetfeld von einem in der Kammer angeordneten Dauermagneten erzeugt wird.

Bei einer aufwändigeren Lösung ist vorgesehen, dass das Magnetfeld von einem Eisenkern erzeugt wird, welcher mittels einer Spule magnetisierbar ist.

Auf diese Weise wird es dann auch möglich, die Rückstellkraft im Betrieb anzupassen.

Eine solche Lösung ist insbesondere dann von Vorteil, wenn weiters vorgesehen ist, dass mittels einer Steuereinrichtung die über die Spule in den Eisenkern induzierte Magnetkraft in Abhängigkeit von der in die Kammer einströmenden Flüssigkeitsmenge und/oder des Strömungsdruckes der Flüssigkeit eingestellt wird, da auf diese Weise eine rasche, einfache und besonders exakte Anpassung der Rückstellkraft erreicht werden kann.

Mit einer solchen (externen) Steuereinrichtung kann (auch) die Frequenz derart angepasst werden kann, dass es a) zur Unterstützung der vorhandenen Pulsation, b) zur Anregung der Pulsation in jeder beliebigen Frequenz dienen kann.

Weiters kann auch noch vorgesehen sein, dass die Rückstellkraft zusätzlich noch von einer auf den Einsatz wirkenden Feder erzeugt wird und als Unterstützung zu der Magnetkraft wirkt.

Eine weitere alternative oder zusätzliche Anpassung der Rückstellkraft lässt sich erreichen, wenn der Dauermagnet bzw. der Eisenkern parallel zu der Bewegungsrichtung des Einsatzes verschiebbar angeordnet ist.

Insbesondere bei einem Eisenkern mit Spule lässt sich mit dieser weiteren Einstellmöglichkeit die Rückstellkraft besonders exakt und optimal über einen weiten Bereich einstellen.

Beispielsweise ist dabei vorgesehen, dass der Dauermagnet bzw. der Eisenkern mittels eines Stellelementes, wie z.B. einer Stellschraube, und/oder einer Stellfeder parallel zu der Bewegungsrichtung des Einsatzes verschiebbar ist.

Zweckmäßig ist es, wenn der Einsatz aus zumindest zwei Magneten gebildet ist, welche fest miteinander verbunden sind und den Einsatz mit zwei ungleichnamigen magnetischen Polen bilden.

Außerdem kann vorgesehen sein, dass die beiden Magneten über ein Zwischenelement miteinander verbunden sind. Auf diese Weise kann der magnetische Feldlinienverlauf/die Magnetfeldstärke variiert werden.

Um zu vermeiden, dass Flüssigkeit in den Innenraum der Durchflusskammer hinter den Einsatz gelangen kann, ist weiters vorgesehen, dass das Zwischenelement ein Dichtungselement ist, welches den Einsatz gegen die Kammerinnenwand abdichtet.

Die oben bezeichneten Aufgaben werden weiters mit einem eingangs erwähnten Aufbereiter gelöst, welcher erfindungsgemäß zumindest eine Aufbereiterkammer aufweist, in welche zumindest eine Aufbereiterkammer über jeweils eine oder mehrere Ausströmöffnungen aus der Durchflusskammer eintritt und über zumindest eine Aufbereiter-Auslassöffnung aus dem Aufbereiter austritt.

Bei einer konkreten Ausführungsform ist dabei vorgesehen, dass pro Ausströmöffnung genau eine Aufbereiterkammer vorgesehen ist.

Insbesondere ist es von Vorteil, wenn die zumindest eine Aufbereiterkammer mit einem katalytischen Material gefüllt ist. Durch das katalytische Material kann die "aufbereitende" Fläche, welche die Flüssigkeit umströmt, deutlich vergrößert und die aufbereitende Wirkung nochmals gesteigert werden.

Im Folgenden ist die Erfindung an Hand der Zeichnung näher erläutert. In dieser zeigt
Fig.1 einen Längsschnitt durch einen erfindungsgemäßen Aufbereiter mit geschlossener Durchflusskammer,
Fig. 2 den Aufbereiter aus Fig.1 mit geöffneter Durchflusskammer,
Fig. 3 einen Längsschnitt durch eine weitere Ausführungsform eines Aufbereiters nach der Erfindung,
Fig. 4a - Fig. 4c Detailansichten der Durchflusskammer des Aufbereiters aus Fig. 1 und 2 in verschiedenen Öffnungsstellungen des Einsatzes.

Figur 1 und Figur 2 zeigen einen Aufbereiter AUF mit einer Durchflusskammern KAM. Die Durchflusskammer KAM weist eine Eintrittsöffnung OEF zum Einströmen der Flüssigkeit in die Durchflusskammer auf. Prinzipiell können natürlich auch mehrere Eintrittsöffnungen vorgesehen sein. Die Kammer KAM weist weiters zwei Ausströmöffnung AOE1, AOE2 auf, Zweckmäßig ist es, wobei die beiden Ausströmöffnungen AOE1, AOE2 seitlich an der Manteloberfläche MAN der Kammer KAM angeordnet sind. Grundsätzlich kann aber auch nur eine Ausströmöffnung vorgesehen sein, aber auch mehr als zwei Ausströmöffnungen sind denkbar.

Weiters ist in der Kammer KAM ein zylinderförmiger Einsatz EIN vorgesehen, welcher in seinem Ruhezustand wie in Figur 1 dargstellt die Ausströmöffnungen AOE1, AOE2 dichtend verschließt. Der Einsatz EIN ist im Wesentlichen in Einströmrichtung der Flüssigkeit, welche über die Eintrittsöffnung in die Kammer KAM einströmen kann, gegen eine Rückstellkraft verschiebbar. Durch das Verschieben des Einsatzes durch den Strömungsdruck der Flüssigkeit werden die beiden Ausströmöffnungen AOE1, AOE2 zumindest teilweise geöffnet, sodass eingeströmte Flüssigkeit wieder aus der Durchflusskammer KAM ausströmen kann

Bei dem gezeigten Aufbereiter AUF strömt die Flüssigkeit über die Ausströmöffnungen AOE1, AOE2 in zwei Aufbereiterkammem ABK1, ABK2 ein und tritt über je eine Aufbereiter-Auslassöffnung ABKO1, ABK02 aus dem Aufbereiter AUF aus.

Wie gezeigt befindet sich vorteilhafterweise in den Aufbereiterkammern ABK1, ABK2 katalytisches Material, um die aufbereitende Wirkung des Aufbereiters AUF zu erhöhen.

Es hat sich nun herausgestellt, dass eine pulsierende Bewegung des Einsatzes EIN zu einer besonders guten Aufbereitung der durch die Durchflusskammer KAM durchströmenden Flüssigkeit führt. Um eine solche pulsierende Bewegung zu erreichen, ist vorgesehen, dass die Rückstellkraft und/oder der Strömungsdruck der Flüssigkeit derart eingestellt oder einstellbar ist/ sind, dass der zumindest eine Einsatz EIN in der Durchflusskammer KAM zu einer Hin- und Herbewegung veranlasst wird, wie dies in Figur 2 durch einen entsprechenden Pfeil angedeutet ist.

Grundsätzlich kann die Einstellung der relevanten Größen (Rückstellkraft und/oder Strömungsdruck) dergestalt erfolgen, dass sich eine relativ ungleichmäßige Bewegung des Einsatzes ergibt.

Allerdings hat sich herausgestellt, dass es für eine gute aufbereitende Wirkung von Vorteil sein kann, wenn die Rückstellkraft und/oder der Strömungsdruck der Flüssigkeit derart eingestellt wird/ist/sind, dass die Hin- und Herbewegung des Einsatzes EIN mit einer im Wesentlichen fix eingestellten Frequenz erfolgt.

Je nach Einsatzgebiet können unterschiedliche Frequenzen gewählt werden, wobei Versuche derzeit allerdings darauf hinweisen, dass Frequenzen im Bereich von 5 - 10 Hz anzustreben sind.

Optimal lässt sich dabei das Pulsieren über einen weiten Bereich einstellen, wenn die Rückstellkraft und der Strömungsdruck der Flüssigkeit gemeinsam eingestellt werden.

Noch besser kann die Anpassung erfolgen, wenn alternativ oder zusätzlich die Rückstellkraft und/oder der Strömungsdruck der Flüssigkeit während des Betriebes variabel sind.

Dadurch wird eine Anpassung während des Betriebes und somit eine ständige Optimierung der aufbereitenden Wirkung möglich.

Es kann vorgesehen sein, dass die Rückstellkraft und der Strömungsdruck der Flüssigkeit völlig unabhängig voneinander eingestellt werden können.

Oftmals ist es aber für eine einfache und optimale Einstellung zweckmäßig, wenn die Rückstellkraft und/oder der Strömungsdruck der Flüssigkeit in Abhängigkeit voneinander eingestellt werden bzw. einstellbar sind.

Der Strömungsdruck der Flüssigkeit wird beispielsweise über eine nicht dargestellte Pumpe fest eingestellt oder mit dieser im laufenden Betrieb angepasst.

Die Rückstellkraft kann auf verschiedene Weise erzeugt werden, wie dies weiter unten noch eingehender erörtert wird. Allgemein lässt sich festhalten, dass im Falle einer regelbaren Rückstellkraft eine nicht dargestellte Steuereinrichtung vorgesehen sein kann, mittels welcher die Rückstellkraft entsprechend variiert werden kann. Für die Pumpe kann ebenfalls eine eigene Steuereinrichtung vorgesehen sein, vorzugsweise ist aber eine gemeinsame Steuereinrichtung zur Anpassung von Strömungsdruck und/oder Rückstellkraft vorgesehen.

Auf einfache Art und Weise kann das Pulsieren des Einsatzes und somit die aufbereitende Wirkung durch geometrische Maßnahmen noch verstärkt werden, indem der maximale Ausströmquerschnitt AQM, welcher durch die Summe aller maximalen Ausströmquerschnitte AQM1, AQM2 gebildet ist, größer ist als der Gesamt-Einlassquerschnitt EIF.

Insbesondere wenn bei entsprechend hohem Anströmdruck der Einsatz EIN soweit verschoben ist, dass der Ausströmquerschnitt größer wird als der Einströmquerschnitt EIF, kann die pulsierende Wirkung noch verstärkt werden, wie dies eingangs schon näher erläutert wurde.

Dies kann natürlich schon erreicht werden, bevor die Ausströmöffnungen AOE1, AOE2 vollständig geöffnet sind.

Es kann vorgesehen sein, dass die Rückstellkraft und der Strömungsdruck der Flüssigkeit völlig unabhängig voneinander eingestellt werden können.

Im Folgenden soll noch näher auf die Möglichkeiten zur Erzeugung der auf den Einsatz EIN wirkenden Rückstellkraft näher eingegangen werden.

Konstruktiv besonders einfach kann man erfindungsgemäß eine Rückstellkraft erzeugen, wenn der zumindest eine Einsatz EIN magnetisierbar oder magnetisch ist und sich in einem Magnetfeld befindet, welches eine gegen die Einströmrichtung der Flüssigkeit wirkende Rückstellkraft auf den Einsatz EIN erzeugt.

Zusätzlich wird bei einer solchen Realisierung der Erfindung noch eine Verstärkung der aufbereitenden Wirkung durch das von dem Einsatz EIN auf die vorbeiströmende Flüssigkeit wirkende Magnetfeld erzielt.

Bei einer konstruktiv einfachen und kostengünstigen Realisierung ist vorgesehen, dass das Magnetfeld von einem in der Kammer KAM angeordneten Dauermagneten MAG erzeugt wird. (Figur 1 und 2) Bei einer aufwändigeren Lösung, welche auch zur Erzeugung der Pulsationsfrequenz genützt wird, ist vorgesehen, dass das Magnetfeld von einem Eisenkern EIK erzeugt wird, welcher mittels einer Spule SPU magnetisierbar ist (Figur 3). Auf diese Weise wird es dann auch möglich, die Rückstellkraft im Betrieb anzupassen.

Eine solche Lösung ist insbesondere dann von Vorteil, wenn weiters vorgesehen ist, dass mittels einer Steuereinrichtung die über die Spule SPU in den Eisenkern EIK induzierte Magnetkraft in Abhängigkeit von der in die Kammer KAM einströmenden Flüssigkeitsmenge und/oder des Strömungsdruckes der Flüssigkeit eingestellt wird, da auf diese Weise eine rasche, einfache und besonders exakte Anpassung der Rückstellkraft erreicht werden kann.

Beispielsweise leitet dabei ein Motorsteuergerät eines Fahrzeuges, in welches der Aufbereiter eingebaut ist, die relevanten Parameter, wie etwa den Einspritzzeitpunkt bei Dieselfahrzeugen oder den Zündzeitpunkt bei Benzinem, an das Steuergerät des Aufbereiters weiter, und das Steuergerät variiert die Frequenz der an die Spule abgegebenen Wechselspannung derart, dass sich eine optimale Frequenz für die Hin- und Herbewegung des Einsatzes EIN ergibt.

Eine weitere alternative oder zusätzliche Anpassung der Rückstellkraft lässt sich erreichen, wenn der Dauermagnet MAG bzw. der Eisenkern EIK parallel zu der Bewegungsrichtung des Einsatzes EIN verschiebbar angeordnet ist.

Insbesondere bei einem Eisenkern mit Spule lässt sich mit dieser weiteren Einstellmöglichkeit die Rückstellkraft besonders exakt und optimal über einen weiten Bereich einstellen.

Figur 3 zeigt einen Eisenkern EIK, der mittels eines Stellelementes STE, wie z.B. einer Stellschraube, und/oder einer Stellfeder parallel zu der Bewegungsrichtung des Einsatzes EIN verschiebbar ist.

Schließlich sei noch angemerkt, dass bei vertikalem Einbau des Aufbereiters die Rückstellkraft ganz oder teilweise auch aus der Schwerkraft resultieren kann.

Der Einsatz EIN kann grundsätzlich aus einem Stück bestehen. Bei den gezeigten Beispielen nach Fig.1 - 3 und besonders gut und Fig. 4a - 4c zu erkennen besteht der Einsatz EIN aus zwei Magneten MAG1, MAG2, welche fest miteinander verbunden sind und den Einsatz EIN mit zwei ungleichnamigen magnetischen Polen bilden.

Weiters kann wie gezeigt vorgesehen sein, dass die beiden Magneten MAG1, MAG2 über ein Zwischenelement ZWI miteinander verbunden sind. Auf diese Weise kann der magnetische Feldlinienverlauf/die Magnetfeldstärke durch z.B. unterschiedliche Zwischenelemente variiert werden.

Um zu vermeiden, dass Flüssigkeit in den Innenraum der Durchflusskammer hinter den Einsatz EIN gelangen kann, was die Pulsation des Einsatzes behindern würde, ist weiters vorgesehen, dass das Zwischenelement ZWI ein Dichtungselement ist, welches den Einsatz EIN gegen die Kammerinnenwand KIW abdichtet.

Zusammenfassend lässt sich feststellen, dass in reproduzierbaren Versuchen mit Fahrzeugkraftstoffen folgende Beobachtungen gemacht worden sind:
- Geringerer Ausstoß von Russpartikeln
- Verringerter Treibstoffverbrauch
- Verbesserte Leistung
- Veränderung der Viskosität und der Siedeverlaufskurve
- Änderung in der Stabilität des gelagerten Dieselkraftstoffes (die behandelte Probe blieb weit über 12 Monate nahezu unverändert stabil.
- Kein Absetzen (Bildung von GUM)
- Farbunterschied nach ca.10 Tagen deutlich erkennbar
- Veränderung des Abgasgeruches - besonders bei Benzinmotoren- (nicht mehr stechend, sondern süßlich)
- Bei Fahrten mit wechselnden Geschwindigkeiten und Schaltvorgängen war die Einsparung von Kraftstoffen wesentlich größer (rund 10 - 12%) als bei konstanter Geschwindigkeit und ohne Schaltvorgang, zum Beispiel auf der Autobahn (rund 5%)

## Patentansprüche

1. Durchflusskammer für einen Aufbereiter (AUF) für Flüssigkeiten, wobei die Durchflusskammer (KAM) eine oder mehrere Eintrittsöffnungen (OEF) zum Einströmen der Flüssigkeit in die Durchflusskammer aufweist, die Durchflusskammer (KAM) zumindest eine Ausströmöffnung (AOE1, AOE2) aufweist, in der Durchflusskammer (KAM) zumindest ein Einsatz (EIN) vorgesehen ist, welcher in einem Ruhezustand die Ausströmöffnungen (AOE1, AOE2) dichtend verschließt, wobei der zumindest eine Einsatz (EIN) in der Durchflusskammer (KAM) gegen eine Rückstellkraft verschiebbar ist, und wobei durch ein Verschieben des Einsatzes durch den Strömungsdruck der Flüssigkeit eine oder mehrere der Ausströmöffnungen (AOE1, AOE2) zumindest teilweise geöffnet werden, wobei bei einem Durchströmen der Durchflusskammer (KAM) der zumindest eine Einsatz (EIN) zu einer Hin- und Herbewegung veranlasst wird,
**dadurch gekennzeichnet, dass**
der zumindest eine Einsatz (EIN) magnetisierbar oder magnetisch ist und sich in einem Magnetfeld befindet, welches eine gegen die Einströmrichtung der Flüssigkeit wirkende Rückstellkraft auf den Einsatz (EIN) erzeugt.

2. Kammer nach Anspruch 1, **dadurch gekennzeichnet, dass** die Rückstellkraft und/oder der Strömungsdruck der Flüssigkeit derart eingestellt oder einstellbar ist/ sind, dass der zumindest eine Einsatz (EIN) in der Durchflusskammer (KAM) zu einer Hin- und Herbewegung veranlasst wird.

3. Kammer nach Anspruch 1 oder 2, **dadurch gekennzeichnet, dass** die Frequenz der Hin- und Herbewegung des Einsatzes (EIN) einstellbar ist und Einstellmittel (EIN, MAG, MAG1, MAG2, EIK, SPU, STE, STF) zum Einstellen der Frequenz der Hin- und Herbewegung des Einsatzes (EIN) vorgesehen sind.

4. Kammer nach einem der Ansprüche 1 bis 3, **dadurch gekennzeichnet, dass** die Hin- und Herbewegung des Einsatzes (EIN) mit einer im Wesentlichen festen Frequenz erfolgt.

5. Kammer nach einem der Ansprüche 2 bis 4, **dadurch gekennzeichnet, dass** die Rückstellkraft und/oder der Strömungsdruck der Flüssigkeit derart eingestellt wird/ist/sind, dass die Hin- und Herbewegung des Einsatzes (EIN) mit einer im Wesentlichen festen Frequenz erfolgt.

6. Kammer nach einem der Ansprüche 1 bis 5, **dadurch gekennzeichnet, dass** die Rückstellkraft und der Strömungsdruck der Flüssigkeit gemeinsam eingestellt werden.

7. Kammer nach einem der Ansprüche 2 bis 6, **dadurch gekennzeichnet, dass** die Rückstellkraft und/oder der Strömungsdruck der Flüssigkeit während des Betriebes variabel sind.

8. Kammer nach einem der Ansprüche 2 bis 7, **dadurch gekennzeichnet, dass** die Rückstellkraft und/oder der Strömungsdruck der Flüssigkeit in Abhängigkeit voneinander eingestellt werden bzw. einstellbar sind.

9. Kammer nach einem der Ansprüche 1 bis 8, **dadurch gekennzeichnet, dass** der maximale Ausströmquerschnitt (AQM), welcher durch die Summe aller maximalen Ausströmquerschnitte (AQM1, AQM2) gebildet ist, größer ist als der Gesamt-Einlassquerschnitt (EIF).

10. Kammer nach einem der Ansprüche 1 bis 9, **dadurch gekennzeichnet, dass** die zumindest eine Ausströmöffnung (AOE1, AOE2) seitlich an der Manteloberfläche (MAN) der Kammer (KAM) angeordnet ist.

11. Kammer nach einem der Ansprüche 1 bis 10, **dadurch gekennzeichnet, dass** das Magnetfeld von einem in der Kammer (KAM) angeordneten Dauermagneten (MAG) erzeugt wird.

12. Kammer nach einem der Ansprüche 1 bis 10, **dadurch gekennzeichnet, dass** das Magnetfeld von einem Eisenkern (EIK) erzeugt wird, welcher mittels einer Spule (SPU) magnetisierbar ist.

13. Kammer nach einem der Ansprüche 1 bis 12, **dadurch gekennzeichnet, dass** die Rückstellkraft zusätzlich noch von einer auf den Einsatz (EIN) wirkenden Feder erzeugt wird.

14. Kammer nach einem der Ansprüche 11 bis 13, **dadurch gekennzeichnet, dass** der Dauermagnet (MAG) bzw. der Eisenkern (EIK) parallel zu der Bewegungsrichtung des Einsatzes (EIN) verschiebbar angeordnet ist.

15. Kammer nach Anspruch 14, **dadurch gekennzeichnet, dass** der Dauermagnet (MAG) bzw. der Eisenkern (EIK) mittels eines Stellelementes (STE), wie z.B. einer Stellschraube, und/oder einer Stellfeder (STF) parallel zu der Bewegungsrichtung des Einsatzes (EIN) verschiebbar ist.

16. Kammer nach einem der Ansprüche 12 bis 15, **dadurch gekennzeichnet, dass** mittels einer Steuereinrichtung die über die Spule (SPU) in den Eisenkern (EIK) induzierte Magnetkraft in Abhängigkeit von der in die Kammer (KAM) einströmenden Flüssigkeitsmenge und/oder des Strömungsdruckes der Flüssigkeit eingestellt wird.

17. Kammer nach einem der Ansprüche 1 bis 16, **dadurch gekennzeichnet, dass** der Einsatz (EIN) aus zumindest zwei Magneten (MAG1, MAG2) gebildet ist, welche fest miteinander verbunden sind und den Einsatz (EIN) mit zwei ungleichnamigen magnetischen Polen bilden.

18. Kammer nach Anspruch 17, **dadurch gekennzeichnet, dass** die beiden Magneten (MAG1, MAG2) über ein Zwischenelement (ZWI) miteinander verbunden sind.

19. Kammer nach Anspruch 18, **dadurch gekennzeichnet, dass** das Zwischenelement (ZWI) ein Dichtungselement ist, welches den Einsatz (EIN) gegen die Kammerinnenwand (KIW) abdichtet.

20. Kammer nach einem der Ansprüche 1 bis 19, **dadurch gekennzeichnet, dass** sie zumindest teilweise aus einem paramagnetischen Werkstoff gebildet ist.

21. Aufbereiter (ABE) mit zumindest einer Aufbereiterkammer (ABK1, ABK2), in welche zumindest eine Aufbereiterkammer (ABK1, ABK2) über jeweils eine oder mehrere Ausströmöffnungen (AOE1, AOE2) aus der Durchflusskammer (KAM) eintritt und über zumindest eine Aufbereiter-Auslassöffnung (ABKO1, ABKO2) aus dem Aufbereiter (ABE) austritt, **dadurch gekennzeichnet, dass** der Aufbereiter (ABE) eine oder mehrere Durchflusskammern (KAM) nach einem der Ansprüche 1 bis 20 aufweist.

22. Aufbereiter (ABE) nach Anspruch 21, **dadurch gekennzeichnet, dass** pro Ausströmöffnung (AOE1, AOE2) genau eine Aufbereiterkammer (ABK1, ABK2) vorgesehen ist.

23. Aufbereiter (ABE) nach Anspruch 21 oder 22, **dadurch gekennzeichnet, dass** die zumindest eine Aufbereiterkammer (ABK1, ABK2) mit einem katalytischen Material (KAT) gefüllt ist.

## Claims

1. A flow chamber for a processor (AUF) for liquids, wherein said flow chamber (KAM) has one or more inlet ports (OEF) for inflow of the liquid into the flow chamber, said flow chamber (KAM) having at least one outlet port (AOE1, AOE2), in which flow chamber (KAM) there is provided at least one inset (EIN), which in a state of rest sealingly closes the outlet openings (AOE1, AOE2), and said at least one inset (EIN) can be displaced in said flow chamber (KAM) against a restoring force, and the displacement of said inset caused by the flow pressure of the liquid opens one or more of the outlet ports (AOE1, AOE2) at least partially, and when the liquid flows through said flow chamber (KAM) said at least one inset (EIN) is caused to perform reciprocatory motion,
**characterized in that**
said at least one inset (EIN) is magnetizable or magnetic and is disposed in a magnetic field which generates a restoring force on said inset (EIN) acting against the inflow direction of the liquid.

2. The chamber as defined in claim 1, **characterized in that** the restoring force and/or the flow pressure of the liquid are or can be adjusted such that said at least one inset (EIN) in the flow chamber (KAM) is caused to perform reciprocatory motion.

3. The chamber as defined in claim 1 or claim 2, **characterized in that** the frequency of the reciprocatory motion of the inset (EIN) is adjustable, and adjusting means (EIN, MAG, MAG1, MAG2, EIK, SPU, STE, STF) are provided for adjusting the frequency of the reciprocatory motion of said inset (EIN).

4. The chamber as defined in any one of claims 1 to 3, **characterized in that** the reciprocatory motion of said inset (EIN) takes place at a substantially fixed frequency.

5. The chamber as defined in any one of claims 2 to 4, **characterized in that** the restoring force and/or the flow pressure of the liquid are adjusted such that the reciprocatory motion of said inset (EIN) takes place at a substantially fixed frequency.

6. The chamber as defined in any one of claims 1 to 5, **characterized in that** the restoring force and the flow pressure of the liquid are concurrently adjusted.

7. The chamber as defined in any one of claims 2 to 6, **characterized in that** the restoring force and/or the flow pressure of the liquid can be adjusted during operation.

8. The chamber as defined in any one of claims 2 to 7, **characterized in that** the restoring force and/or the flow pressure of the liquid are or can be adjusted interdependently.

9. The chamber as defined in any one of claims 1 to 8, **characterized in that** the maximum eflux cross section (AQM) formed by summating all of the maximum eflux cross sections (AQM1, AQM2) is greater than the total influx cross section (EIF).

10. The chamber as defined in any one of claims 1 to 9, **characterized in that** said at least one outlet port (AOE1, AOE2) is disposed at the side of the lateral surface (M) of said chamber (KAM).

11. The chamber as defined in any one of claims 1 to 10, **characterized in that** said magnetic field is generated by a permanent magnet (MAG) disposed in said chamber (KAM).

12. The chamber as defined in any one of claims 1 to 10, **characterized in that** the magnetic field is generated by an iron core (EIK) capable of being magnetized by means of a coil (SPU).

13. The chamber as defined in any one of claims 1 to 12, **characterized in that** the restoring force is additionally generated by a spring acting on the inset (EIN.

14. The chamber as defined in any one of claims 11 to 13, **characterized in that** said permanent magnet (MAG) or said iron core (EIK) are disposed for displacement parallel to the direction of motion of said inset (EIN).

15. The chamber as defined in claim 14, **characterized in that** said permanent magnet (MAG) or said iron core (EIK) is disposed for displacement parallel to the direction of motion of said inset (EIN) by means of a adjusting element (STE), such as a set screw and/or a set spring (STF).

16. The chamber as defined in any one of claims 12 to 15, **characterized in that** the magnetic force induced in said iron core (EIK) by said coil (SPU) is adjusted by means of a control device depending on the rate of flow of the liquid entering said chamber (KAM) and/or the flow pressure of the liquid.

17. The chamber as defined in any one of claims 1 to 16, **characterized in that** said inset (EIN) is formed by at least two magnets (MAG1, MAG2) which are firmly attached to each other and form the inset (EIN) such that it has two heteronymous magnetic poles.

18. The chamber as defined in claim 17, **characterized in that** said two magnets (MAG1, MAG2) are interconnected via an intermediate element (ZWI).

19. The chamber as defined in claim 18, **characterized in that** said intermediate element (ZWI) is a sealing element which seals the inset (EIN) relatively to the inside wall (KIW) of the chamber.

20. The chamber as defined in any one of claims 1 to 19, **characterized in that** it is at least partially composed of a paramagnetic material.

21. A processor (ABE) comprising at least one processor chamber (ABK1, ABK2), into which processor liquid flows from at least one processor chamber (ABK1, ABK2) via one or more outlet openings (AOEV AOE2) of its flow chamber (KAM) and from which processor (ABE) the liquid leaves via at least one processor outlet port (ABKO1, ABKO2), **characterized in that** said processor (ABE) has one or more flow chambers (KAM) as defined in any one of claims 1 to 20.

22. The processor (ABE) as defined in claim 21, **characterized in that** only one processor chamber (ABK1, ABK2) is provided per outlet port (AOE1, AOE2).

23. The processor (ABE) as defined in claim 21 or claim 22, **characterized in that** said at least one processor chamber (ABc1, ABc2) is filled with a catalytic material (KAT).

## Revendications

1. Chambre de passage pour un dispositif de traitement (AUF) de liquides, la chambre de passage (KAM) présentant une ou plusieurs ouvertures d'entrée (OEF) pour l'afflux de liquide dans la chambre de passage, la chambre de passage (KAM) présentant au moins une ouverture d'écoulement (AOE1, AOE2), dans la chambre de passage (KAM) étant prévu au moins un insert (EIN) qui obture de manière étanche dans un état de repos les ouvertures d'écoulement (AOE1, AOE2), l'au moins un insert (EIN) pouvant être déplacé dans la chambre de passage (KAM) contre une force de rappel, et par un déplacement de l'insert par la pression d'écoulement du liquide, une ou plusieurs des ouvertures d'écoulements (AOE1, AOE2) étant au moins en partie ouvertes, lors d'une traversée de la chambre de passage (KAM), l'au moins un insert (EIN) étant amené à un mouvement de va-et-vient,
**caractérisée en ce**
**que** l'au moins un insert (EIN) peut être magnétisé ou est magnétique et se trouve dans un champ magnétique qui génère une force de rappel agissant contre le sens d'afflux de liquide sur l'insert (EIN).

2. Chambre selon la revendication 1, **caractérisée en ce que** la force de rappel et/ou la pression d'écoulement de liquide est/sont réglées ou réglables de telle sorte que l'au moins un insert (EIN) soit amené dans la chambre de passage (KAM) à un mouvement de va-et-vient.

3. Chambre selon la revendication 1 ou 2,
**caractérisée en ce que** la fréquence du mouvement de va-et-vient de l'insert (EIN) est réglable et des moyens de réglage (EIN, MAG, MAG1, MAG2, EIK, SPU, STE, STF) sont prévus pour le réglage de la fréquence du mouvement de va-et-vient de l'insert (EIN).

4. Chambre selon l'une quelconque des revendications 1 à 3, **caractérisée en ce que** le mouvement de va-et-vient de l'insert (EIN) est effectué à une fréquence essentiellement fixe.

5. Chambre selon l'une quelconque des revendications 2 à 4, **caractérisée en ce que** la force de rappel et/ou la pression d'écoulement de liquide est/sont réglées de telle sorte que le mouvement de va-et-vient de l'insert (EIN) est effectué à une fréquence essentiellement fixe.

6. Chambre selon l'une quelconque des revendications 1 à 5, **caractérisée en ce que** la force de rappel et la pression d'écoulement de liquide sont réglées ensemble.

7. Chambre selon l'une quelconque des revendications 2 à 6, **caractérisée en ce que** la force de rappel et/ou la pression d'écoulement de liquide sont variables pendant le fonctionnement.

8. Chambre selon l'une quelconque des revendications 2 à 7, **caractérisée en ce que** la force de rappel et/ou la pression d'écoulement de liquide sont ou peuvent être réglées en fonction l'une de l'autre.

9. Chambre selon l'une quelconque des revendications 1 à 8, **caractérisée en ce que** la section d'écoulement maximale (AQM) qui est formée par la somme de toutes les sections d'écoulement maximales (AQM1, AQM2) est supérieure à la section d'admission totale (EIF).

10. Chambre selon l'une quelconque des revendications 1 à 9, **caractérisée en ce que** l'au moins une ouverture d'écoulement (AOE1, AOE2) est disposée latéralement sur la surface enveloppe (MAN) de la chambre (KAM).

11. Chambre selon l'une quelconque des revendications 1 à 10, **caractérisée en ce que** le champ magnétique est généré par un aimant permanent (MAG) disposé dans la chambre (KAM).

12. Chambre selon l'une quelconque des revendications 1 à 10, **caractérisée en ce que** le champ magnétique est généré par un noyau de fer (EIK) qui peut être magnétisé au moyen d'une bobine (SPU).

13. Chambre selon l'une quelconque des revendications 1 à 12, **caractérisée en ce que** la force de rappel est générée en outre encore par un ressort agissant sur l'insert (EIN).

14. Chambre selon l'une quelconque des revendications 11 à 13, **caractérisée en ce que** l'aimant permanent (MAG) ou le noyau de fer (EIK) est disposé de manière mobile parallèlement au sens de déplacement de l'insert (EIN).

15. Chambre selon la revendication 14, **caractérisée en ce que** l'aimant permanent (MAG) ou le noyau de fer (EIK) peut être déplacé au moyen d'un élément de réglage (STE) tel qu'une vis de réglage et/ou un ressort d'ajustage (STF) parallèlement au sens de déplacement de l'insert (EIN).

16. Chambre selon l'une quelconque des revendications 12 à 15, **caractérisée en ce qu'**au moyen d'un dispositif de commande, la force magnétique induite via la bobine (SPU) dans le noyau de fer (EIK) est réglée en fonction de la quantité de liquide affluant dans la chambre (KAM) et/ou de la pression d'écoulement de liquide.

17. Chambre selon l'une quelconque des revendications 1 à 16, **caractérisée en ce que** l'insert (EIN) est formé d'au moins deux aimants (MAG1, MAG2) qui sont reliés fixement l'un à l'autre et forment l'insert (EIN) avec deux pôles magnétiques à polarisation inverse.

18. Chambre selon la revendication 17, **caractérisée en ce que** les deux aimants (MAG1, MAG2) sont reliés l'un à l'autre par un élément intermédiaire (ZWI).

19. Chambre selon la revendication 18, **caractérisée en ce que** l'élément intermédiaire (ZWI) est un élément d'étanchéité qui rend étanche l'insert (EIN) contre la paroi intérieure de chambre (KIW).

20. Chambre selon l'une quelconque des revendications 1 à 19, **caractérisée en ce qu'**elle est formée au moins en partie en un matériau paramagnétique.

21. Dispositif de traitement (ABE) avec au moins une chambre de dispositif de traitement (ABK1, ABK2), dans lequel au moins une chambre de dispositif de traitement (ABK1, ABK2) entre par respectivement une ou plusieurs ouvertures d'écoulement (AOE1, AOE2) de la chambre de passage (KAM) et sort par au moins une ouverture de sortie de dispositif de traitement (ABKO1, ABK02) du dispositif de traitement (ABE), **caractérisé en ce que** le dispositif de traitement (ABE) présente une ou plusieurs chambres de passage (KAM) selon l'une quelconque des revendications 1 à 20.

22. Dispositif de traitement (ABE) selon la revendication 21, **caractérisé en ce que** par ouverture d'écoulement (AOE1, AOE2) est prévue précisément une chambre de dispositif de traitement (ABK1, ABK2).

23. Dispositif de traitement (ABE) selon la revendication 21 ou 22, **caractérisé en ce que** l'au moins une chambre de dispositif de traitement (ABK1, ABK2) est remplie d'un matériau catalytique (KAT).
